# EUROPÄISCHE PATENTSCHRIFT

(11) **EP 2 100 009 B1**
(45) Veröffentlichungstag und Bekanntmachung des Hinweises auf die Patenterteilung: **16.03.2016**
(21) Anmeldenummer: 07822696.6
(22) Anmeldetag: 19.11.2007
(51) Int. Cl.: F01C 19/04, F01C 1/22, F01C 19/08, F01C 21/08

(54) **SYSTEM ZUR ABDICHTUNG DES KOLBENS VON ROTATIONSKOLBENMASCHINEN**
SYSTEM FOR SEALING THE PISTON OF ROTARY PISTON MACHINES
SYSTÈME D'ÉTANCHÉITÉ POUR LE PISTON DE MACHINES À PISTON ROTATIF

(30) Priorität: 02.12.2006 DE 102006057003
(43) Veröffentlichungstag der Anmeldung: 16.09.2009
(62) Teilanmeldung aus: 11179629.8
(73) Patentinhaber: EN3 GmbH, 17033 Neubrandenburg (DE)
(72) Erfinder: Eggert, Günther, 18209 Bad Doberan (DE)
(74) Vertreter: Garrels, Sabine
(86) Internationale Anmeldenummer: PCT/EP2007/062488
(87) Internationale Veröffentlichungsnummer: WO 2008/065017

(56) Entgegenhaltungen:
- FR-A- 1 315 068
- FR-A- 2 571 779
- US-A- 1 528 075
- US-A- 1 582 922
- US-A- 1 721 358
- US-A- 2 724 341
- US-A- 3 995 976

## Beschreibung

Gegenstand der Erfindung ist ein Prinzip und System zur Abdichtung von Rotationskolben gegen die umgebende Gehäusewand von Rotations-Kompressions- und -Expansionsmaschinen.

### Stand der Technik

Für Rotationskolbenmaschinen sind unterschiedliche Lösungswege zur Herstellung der Dichtheit des Kolbens gegen die umgebenden Gehäusewand beim Bewegungsablauf bekannt. Sogenannte Flügelzellenmaschinen erreichen eine fast gute Dichtheit durch die hohe Maßgenauigkeit der Bauteile Rotor, Gehäuse und Flügel, die den Arbeitsraum umschließen und die zur Funktion notwendigen kleinstmöglichen Spalte zwischen den Bauteilen ergeben. In bestimmten Anwendungsfällen lässt sich die Dichtheit noch verbessern, indem ein geeignetes Fluid in die Maschine gebracht wird und ein geringer Fluidfilm als Dichtkörper zwischen den Bauteilen entsteht. Bei der Durchführung von Kompressionsaufgaben solcher Maschinen werden die verbleibenden Spaltverluste in Kauf genommen. Sie wirken sich als Verminderung der Förderleistung aus, die durch Erhöhung der Antriebsleistung des Kompressors ausgeglichen werden kann. Bei Expansionsmaschinen können die Spaltverluste zum Funktionsverlust führen, insbesondere dann, wenn eine schädliche Expansion überwiegend über die Spalte erfolgt und sich nicht als Nutzdrehkraft des Rotors auswirkt.

Hingegen können expandierende Medien in höheren Temperaturbereichen, wie sie bei thermischen Kraftmaschinen auftreten, zur Zerstörung der Maschine führen, indem die durchtretenden heißen Gase an diesen Stellen zerstörende Materialabtragungen bewirken, die die Spalte noch vergrößern.

In grundlegenden Untersuchungen von F. Wankel wurde gefunden, dass insbesondere Rotationsbrennkraftmaschinen, die mehr als drei relativ zueinander bewegte Bauteile wie Rotor, am Rotor angeordnete bewegliche Kolbenteile und Gehäuse benutzen, nicht funktionieren können, da Dichtelemente nicht so angeordnet werden können, dass im Bewegungsablauf der Maschine ein in sich geschlossenes räumliches Dichtliniensystem mit gleicher geometrischer Gestalt möglich ist. Anschaulich tritt dieser Defekt bei einer Flügelzellenmaschine auf. Zwar kann durch federnde Dichtleisten entlang der Flügelkanten eine radiale und axiale Abdichtung gegen die Gehäusewand hergestellt werden, aber die Dichtlinie wird im Bereich der Rotornabe durch eine bleibende Unstetigkeit unterbrochen und führt zur Undichtheit der Maschine. Schlussfolgernd aus diesem Erfahrungssatz wurde als bislang einzige funktionierende Rotationskolbenmaschine mit innerer Verbrennung durch F. Wankel ein Motortyp entwickelt, der nur 2 relativ zueinander bewegte, den Arbeitsraum umschließende Bauteile aufweist: ein Gehäuse mit einer trochoidenförmigen Laufbahn und ein ebenfalls von einer Trochoide abgeleiteter Rotationskolben als innerer Hüllkörper der Gehäuselaufbahn. Auf diesem Kolben lassen sich Dichtleisten anordnen, die die Bedingung der unveränderten geometrischen Gestalt erfüllen. Der Motortyp ist als Wankelmotor bekannt geworden.

Trotz der Vorzüge und der erfolgreichen Entwicklung dieses Motortyps konnten einige technische Zielstellungen nicht erreicht werden. Dies betrifft die geometrisch bedingte Volumenänderung mit der benutzten Trochoide, die die Durchführung eines üblichen Dieselprozesses nicht gestattet. Dies betrifft auch, weniger einschneidend, die Schmierung der Dichtleisten sowie damit in Zusammenhang stehend die Wärmeabfuhr vom Kolben an die Gehäusewand.

So wird in US-Patent 1,582,922 ein Flügelzellen-Rotor beschrieben, welcher aus zwei Hälften besteht, die durch Druckfedern dichtend an die Seitenflächen des Gehäuses gedrückt werden. Die im Rotor in Führungsschlitzen angeordneten Flügel bestehen aus einem Paket von Lamellen. Durch Zentrifugalkräfte werden diese Lamellen radial nach außen und gleichzeitig die Teile 36 und 37 auch axial an die Gehäusewände gedrückt. Es besteht der Defekt, dass das mittlere Teil sich nicht in axialer Richtung an die betriebsbedingten Änderungen des Gehäuses anpassen kann, es muss mit dem seitlichen Spiel laufen, mit dem es in das Gehäuse eingesetzt wurde. Obwohl sich die Teile 36 und 37 infolge der Zentrifugalkräfte auch an die Seitenwände des Gehäuses anlegen können, verbleiben in den beiden äußeren Ecken eines von zwei Schiebern gebildeten Arbeitsraums zwei umlaufende Leckstellen, das Dichtsystem ist also nicht dicht.

Ebenso kann das offenbarte Dichtsystem für Rotationskolbenmaschinen aus FR 2 571 779 keine geschlossene Dichtlinie erreichen. Das Dichtsystem mit den Teilen 24, 51 und 55 ist in einer Nut angeordnet. An das Teil 24 schließen sich ein oder mehrere gebogene Elemente aus zwei Teilen 53 und 54 an. Zwischen den Teilen 53 und 54 ist eine Druckfeder 55 angeordnet, die für eine Dichtung gegenüber dem Teil 24 sorgen soll. Zwischen den Teilen 24 und 53 stößt Fläche auf Fläche. Durch den Druck des Mediums entsteht an der Fläche eine Kraft, die das gekrümmte Teil wieder zusammendrückt. Das unter einem Druck stehende Medium kann durch Spaltströmung in weitere Arbeitskammern eintreten. Die Anordnung aller Dichtleisten ergibt kein um den Kolben herumführendes geschlossenes Dichtsystem.

### Darstellung der Erfindung

Für die Erfindung wird sich die Aufgabe gestellt, ein Abdichtungssystem für Rotationskolbenmaschinen zu schaffen, das das Prinzip der gleichen geometrischen Gestalt der Dichtlinie nach F. Wankel so anwendet, dass auch andere Typen von Rotationskolbenmaschinen für Expansions- und Kompressionsprozesse in höheren Temperaturbereichen sowie mit verbesserten Eigenschaften hinsichtlich der Volumenänderung, der Schmierung und der Wärmabfuhr realisiert werden können.

Erfindungsgemäß ist das Dichtsystem für Rotationskolbenmaschinen mit einem Rotor, der aus zwei oder mehr parallelen Rotorscheiben besteht, die mit ihren Außenflächen durch Feder-/Medienkräfte an die Stirnseiten eines Gehäuses gedrückt werden, wobei in radial gerichteten Führungsnuten verschiebbare Flügel mit Halbflügeln angeordnet sind, die durch Formlamellen gebildet werden,
dadurch gekennzeichnet, dass
die Halbflügel von Flügelkassetten umschlossen sind, in welchen sie durch innere Schrägkanten der Halbflügel und einen durch Druckfedern aufliegenden Druckkeil, welcher sich in dem von den Halbflügeln gebildeten inneren Raum befindet, gegeneinander verschoben werden, wobei die Formlamellen in ihrer gegenseitigen Überdeckung Dichtkanten bilden, die bei der Rotorbewegung flexibel in die Eckbereiche des Gehäuses reichen und diese abdichten, und sich durch Federkräfte den radialen und axialen Änderungen im Gehäuse anpassen, und somit zusammen mit den Rotorscheiben durchgängige Dichtflächen gegen den Durchtritt des Mediums bilden.

Der Rotor besteht aus zwei oder mehr parallelen Rotorscheiben, von denen die äußeren, zu den stirnseitigen Gehäusewänden weisenden Scheiben durch Feder- und/oder Gaskräfte so an die Gehäusewand gedrückt werden, dass sie dort mit ihrer Fläche dichtend anliegen und eine Umströmung nicht möglich ist sowie darin, dass die Abdichtung der zwischen den Rotorscheiben entstehenden Fugen durch Dichtleisten innerhalb der Fugen verschlossen werden und diese Dichtleisten an die Dichtleisten, die an der Gehäuselaufbahn anliegen federnd so anschließen, dass sich ein System durchgängiger ebener Dichtlinien ergibt, das keine Unterbrechungen mehr aufweist.

Die Dichtleisten werden durch Pakete von beweglichen Formlamellen gebildet, die mit sich und zusammen mit den Rotorscheiben Labyrinthdichtungen bilden sowie darin, dass die Lamellenpakete sich mittels Feder- und/oder Medienkräften an die geometrischen Veränderungen der Rotationskolbenmaschine, die im Bewegungsablauf oder durch Drücke und Temperaturen eintreten, anpassen können.

Die Dichtleisten, die am Umfang der Gehäuselaufbahn anliegen, bestehen aus Formlamellen, die sich so gegenseitig überdecken, dass sie Dichtkanten bilden, die bei der Rotorbewegung flexibel in die Eckbereiche des Gehäuses reichen und diese abdichten und darin, dass sich diese Formlamellen durch Federkräfte den radialen und axialen Änderungen im Gehäuse anpassen.

Die Formlamellen haben Schrägkanten, so dass keilförmige Druckelemente mittels Federkraft so auf die Schrägkanten wirken können, dass die Lamellen in beiden Richtungen einer Ebene gegeneinander verschoben werden können und somit die Pakete von Formlamellen Dichtelemente bilden, die sich an den Raum, in dem sie angeordnet sind, nach zwei Richtungen anpassen können.

Die Scheibensegmente, aus denen der Rotor zusammengesetzt ist, weisen an den zueinander weisenden Seiten radiale Nuten auf, in die Pakete von Formlamellen eingepasst werden, so dass die Fugen zwischen den Scheibensegmenten durch flexible Labyrinthdichtungen abgedichtet werden. Die Scheibensegmente weisen auf den einander zugekehrten Seiten um die Rotorachse herum Ringnuten auf, in die entweder ein geschlossener Ring eingesetzt werden kann und den Rotor zur Achse hin abdichtet oder ein Scheibensegment einen ringförmigen Rezess hat, der in die gegenüberliegende Ringnute der Gegenscheibe passt und den Rotor zur Achse hin abdichtet.

Die Rotorscheiben, die den Kolben bilden, weisen an ihren Außenflächen Ausnehmungen zwischen den Kolbenspitzen auf derart, dass an diesen Ausnehmungen Medienkräfte angreifen können, die den in den Fugen wirkenden Medienkräften entgegen gerichtet sind und so die resultierenden Andruckkräfte gegen die Gehäusewand auf das Maß reduzieren, das die Dichtheit gewährleistet, jedoch die Reibkräfte minimiert.

Zwischen den Rotor-Segmentscheiben sind Druckfedern angeordnet, die die Scheiben nach außen drücken, wenn die Maschine im Anlaufvorgang noch nicht die Medienkräfte hat, die die Scheiben auseinander drücken.

Die Scheibensegmente sind so ausgebildet, dass sie selbst als Formlamelle im Verbund mit weiteren Formlamellen eine Labyrinthabdichtung bilden.

### Kurze Beschreibung der Zeichnungen

Die Erfindung wird an nachfolgenden Beispielen beschrieben. Es bedeuten die Bezeichnungen:

### Bild 1 Prinzip der anpassbaren Dichtlinie am Flügelzellenrotor

- 1,2: Rotorscheibe
- 3,4: Flügelteil
- 5: Führungsnute für Flügel
- 6, 8: Planfläche der Rotorsegmente gegen die Seitenscheiben der Maschine
- 7,9: Planfläche der Flügel gegen die Seitenscheiben der Maschine
- 10: Abdeckring für die Fuge 11 zwischen den Rotorsegmenten
- 11: Fuge zwischen den Rotorsegmenten

### Bild 2a Flügelzellenrotor

- 12,13: Rotorscheibe
- 14: Druckfedern zwischen den zwischen den Rotorsegmenten
- 15: Bohrungen in den Rotorsegmenten zur Aufnahme der Druckfedern 14
- 16: Aufnahmebohrung für die Nabe am Rotorsegment
- 17: Nabe am Rotorsegment
- 18: Schlitz in den Rotorsegmenten zur Aufnahme der Flügel
- 19: Fuge zwischen den Rotorsegmenten

### Bild 2b Flügelkassette

- 20: Flügelkassette
- 21, 22: Halbflügel mit innerer Schrägkante
- 23: innere Schrägkante
- 24: Druckkeil
- 25: Druckfedern
- 26: Kassettenhülle zur Aufnahme der Flügelteile 21, 22, 24, 25
- 27: Bohrungen zur Aufnahme der Druckfedern 25

### Ausführung der Erfindung

Bild 1: Das Prinzip der Abdichtung wird anhand Bild 1 beschrieben. Der Rotor der Maschine ist in die beiden Rotorscheiben 1 und 2 getrennt, die mit ihren Außenflächen 6 und 8 durch Feder-/Medienkräfte an die Stirnseiten des Gehäuses gedrückt werden und so den Rotor gegen das Gehäuse abdichten. Die Fuge 11 zwischen den Segmentscheiben wird nach innen zur Rotorwelle hin durch eine umlaufende Abdeckung 10 verschlossen. Mit der Abdeckung 10 sind die Führungsnuten 5 verbunden, in denen Flügelteile 3, 4 sitzen, die einen Flügel des Flügelzellenrotors bilden. Die Flügel 3, 4 werden durch Formlamellen gebildet, die sich den geometrischen Änderungen anpassen können.

### Die Realisierung dieses Abdichtungsprinzips wird anhand einer Ausführung nach den Bildern 2a, 2b und 2c beschrieben.

Bild 2a: Der Rotor des Flügelzellenrotors besteht aus den Rotorscheiben 12 und 13, die durch Federn 14 auseinander gedrückt werden und so an den Stirnseiten des Gehäuses dichtend anliegen. Die Federn befinden sich in den (nicht durchgehenden) Bohrungen 15 in beiden Segmentscheiben. Zwischen den Segmentscheiben befindet sich die Trennfuge 19. Die Rotorscheibe 12 greift mit der Nabe 17 in die Aufnahme 16 der Rotorscheibe 13 ein und Verschließt die Trennfuge 19, entsprechend der Abdeckung 10 nach Bild 1. Die Schlitze 18 in den Rotorscheiben 12 und 13 entsprechen den Führungsnuten 5 nach Bild 1.

Bild 2b: In den Schlitzen 18 des Rotors befinden sich die Flügelkassetten 20, die sich aufgrund ihrer inneren Federkräfte in radialer Richtung an die Gehäuselaufbahn und in axialer Richtung an die Stirnseiten des Gehäuses anpassen und sich zugleich auch in die Ecken zwischen beiden Laufflächen des Gehäuses erstrecken und diese abdichten.

In einer Flügelkassette befinden sich die beiden baugleichen Halbflügel 21 und 22, die so aufeinandergelegt werden, dass sie gegeneinander verschoben werden können und somit an den Stirnseiten des Gehäuses als Abdichtung zur Anlage kommen. In dieser Stellung bilden sie mit den Rotorscheiben 12 und 13 durchgängige Dichtflächen gegen den Durchtritt des Mediums. Die Andruckkraft der Halbflügel 21 und 22 für diese Anlage wird durch die inneren Schrägkanten 23 und den durch die Druckfeder 25 aufliegenden Druckkeil 24 erreicht. Der Druckkeil 24 befindet sich in dem von den Halbflügeln 21 und 22 gebildeten inneren Raum. Die Druckfeder 25 stützt sich gegen den Boden der Kassettenhülle 26 ab. Die radiale dichtende Bewegung der Halbflügel 21 und 22 im Drehverlauf des Rotors wird zusätzlich durch die Federn 25 erreicht.

Bild 2c: Bild 2c zeigt die ineinander steckenden Rotorscheiben 12 und 13 mit einer Flügelkassette 20 in dem Schlitz 18 in Rotor.

Hier nicht weiter gezeigte Ausnehmungen an den Außenseiten der Kolbensegmente bewirken, dass die Medienkräfte, die in den Trennfugen der Rotorscheiben als nach den Stirnseiten des Rotors hin wirkende Reibkräfte wirken, weitgehend durch von außen wirkende Medienkräfte kompensiert werden.

## Patentansprüche

1. Dichtsystem für Rotationskolbenmaschinen mit einem Rotor, der aus zwei oder mehr parallelen Rotorscheiben (12, 13) besteht, die mit ihren Außenflächen durch Feder-/Medienkräfte an die Stirnseiten eines Gehäuses gedrückt werden, wobei in radial gerichteten Führungsnuten (5, 18) verschiebbare Flügel mit Halbflügeln (21, 22) angeordnet sind, die durch Formlamellen gebildet werden,
**dadurch gekennzeichnet, dass**
die Halbflügel (21, 22) von Flügelkassetten (20) umschlossen sind, in welchen sie durch innere Schrägkanten (23) der Halbflügel (21, 22) und einen durch Druckfedern (25) aufliegenden Druckkeil (24), welcher sich in dem von den Halbflügeln (21, 22) gebildeten inneren Raum befindet, gegeneinander verschoben werden, wobei die Formlamellen in ihrer gegenseitigen Überdeckung Dichtkanten bilden, die bei der Rotorbewegung flexibel in die Eckbereiche des Gehäuses reichen und diese abdichten, und sich durch Federkräfte den radialen und axialen Änderungen im Gehäuse anpassen. und somit zusammen mit den Rotorscheiben (12, 13) durchgängige Dichtflächen gegen den Durchtritt des Mediums bilden.

2. Dichtsystem nach Anspruch 1 **dadurch gekennzeichnet, dass** die Druckfeder (25) zwischen Druckkeil (24) und dem Boden der Flügelkassette (20) angeordnet ist.

3. Dichtsystem von Rotationskolbenmaschinen nach Anspruch 1 oder 2
**dadurch gekennzeichnet, dass**
die Rotorscheiben (12, 13) auf den zur Gehäusewand zeigenden Stirnseiten im Bereich der Außenkante flächige Ausnehmungen haben, so dass durch den Mediendruck Kräfte erzeugt werden, die den in den Fugen (19) zwischen den Rotorscheiben (12, 13) wirkenden Medien- und Federkräften entgegenwirken und somit die Reibung an den zur Gehäusewand zeigenden Stirnflächen auf das zur Abdichtung erforderliche Maß reduzieren.

## Claims

1. Sealing system for rotary piston engines having a rotor which consists of two or more parallel rotor discs (12, 13) which are pushed with their outer faces onto the end sides of a housing by way of spring/media forces, displaceable blades with half blades (21, 22) which are formed by shaped slats being arranged in radially directed guide grooves (5, 18), **characterized in that** the half blades (21, 22) are enclosed by blade cassettes (20), in which they are displaced against one another by way of inner oblique edges (23) of the half blades (21, 22) and a pressure wedge (24) which is in contact as a result of compression springs (25) and is situated in the inner space which is formed by the half blades (21, 22), the shaped slats forming sealing edges in their mutual overlap, which sealing edges reach flexibly into the corner regions of the housing during the rotor movement and seal the said corner regions, and adapt themselves to the radial and axial changes in the housing by way of spring forces and therefore, together with the rotor discs (12, 13), form continuous sealing surfaces against the passage of the medium.

2. Sealing system according to Claim 1, **characterized in that** the compression spring (25) is arranged between the pressure wedge (24) and the bottom of the blade cassette (20).

3. Sealing system of rotary piston engines according to Claim 1 or 2, **characterized in that**, on the end sides which point towards the housing wall, the rotor discs (12, 13) have full-area recesses in the region of the outer edge, with the result that forces are generated by way of the media pressure, which forces counteract the media and spring forces which act in the joints (19) between the rotor discs (12, 13), and therefore reduce the friction on the end faces which point towards the housing wall to the amount which is required for the sealing action.

## Revendications

1. Système d'étanchéité pour machines à piston rotatif, comprenant un rotor qui se compose de deux ou plus de deux disques de rotor parallèles (12, 13) qui sont pressés avec leur surface extérieure par des forces de ressort/milieux contre les faces frontales d'un boîtier, des ailettes mobiles munies de demi-ailettes (21, 22) étant disposées dans des rainures de guidage orientées radialement (5, 18), lesquelles demi-ailettes sont formées par des lamelles moulées, **caractérisé en ce que**
les demi-ailettes (21, 22) sont entourées par des cassettes d'ailettes (20) dans lesquelles elles sont déplacées les unes par rapport aux autres par des arêtes obliques internes (23) des demi-ailettes (21, 22) et par une clavette de pression (24) s'appliquant sous l'effet de ressorts de compression (25), qui se trouve dans l'espace interne formé par les demi-ailettes (21, 22), les lamelles moulées formant des arêtes d'étanchéité dans leur recouvrement mutuel, lesquelles arêtes d'étanchéité s'étendent de manière flexible dans les régions des coins du boîtier lors du mouvement du rotor et étanchéifient celles-ci, et s'adaptent du fait des forces de ressort aux variations radiales et axiales dans le boîtier et forment par conséquent conjointement avec les disques de rotor (12, 13) des surfaces d'étanchéité continues empêchant la pénétration du milieu.

2. Système d'étanchéité selon la revendication 1, **caractérisé en ce que** les ressorts de compression (25) sont disposés entre la clavette de pression (24) et le fond de la cassette d'ailette (20).

3. Système d'étanchéité pour machines à piston rotatif selon la revendication 1 ou 2, **caractérisé en ce que** les disques de rotor (12, 13) présentent, sur les côtés frontaux tournés vers la paroi du boîtier, dans la région de l'arête extérieure, des évidements plats, de sorte que des forces soient générées par la pression du milieu, lesquelles s'opposent aux forces des milieux et des ressorts agissant dans les joints (19) entre les disques de rotor (12, 13) et réduisent par conséquent, à la mesure requise pour l'étanchéité, le frottement au niveau des faces frontales tournées vers la paroi du boîtier.
